# FASCICULE DE BREVET EUROPEEN

(11) **EP 0 681 228 B1**
(45) Date de publication et mention de la délivrance du brevet: **08.07.1998**
(21) Numéro de dépôt: 95106408.8
(22) Date de dépôt: 28.04.1995
(51) Int. Cl.: G04C 10/00

(54) **Dispositif de couplage entre une source d'énergie mécanique et une génératrice électrique dans une pièce d'horlogerie**
Kopplungsvorrichtung zwischen einer mechanischen Energiequelle and einem elektrischen Generator in einer Zeitmessvorrichtung
Means for coupling a mechanical energy source with an electric generator in a time piece

(30) Priorité: 04.05.1994 CH 1398/94
(43) Date de publication de la demande: 08.11.1995
(73) Titulaire: Eta SA Fabriques d'Ebauches, 2540 Granges (CH)
(72) Inventeur: Béguin, Jean-Luc, CH-2036 Cormondrèche (CH); Haefeli, Pierre, CH-2732 Saules (CH)
(74) Mandataire: Barbeaux, Bernard

(56) Documents cités:
- EP-A- 0 170 303
- EP-A- 0 334 088
- WO-A-92/04662
- HOROLOGICAL JOURNAL, vol. 132, no. 4, Octobre 1989 UPTON GB, pages 124-125, XP 000054948 A.G. RANDALL 'Technical Report - The Jean d'Eve Samara'
- PATENT ABSTRACTS OF JAPAN vol. 12 no. 383 (P-770) ,13 Octobre 1988 & JP-A-63 128286 (SEIKO EPSON CORP)

## Description

La présente invention est relative à un dispositif de couplage entre une source d'énergie mécanique et une génératrice d'énergie électrique dans une pièce d'horlogerie comportant un arbre entraîné par ladite source d'énergie mécanique et un élément cylindrique monté fixement et coaxialement sur cet arbre.

Un tel dispositif de couplage est connu des articles HOROLOGICAL JOURNAL, vol. 132, no. 4, Octobre 1989 UPTON GB, pages 124-125, XP 000054948 A.G. RANDALL 'Technical Report - The Jean d'Eve Samara', UHREN, JUWELEN, SCHMUCK, no. 5, 1988, pages 65-66, Bielefeld, DE;"Jetzt aus der Schweiz: Quartz-Automatik mit "Generotor-System"" et de la demande EP-A-0 334 088 qui décrivent une montre comprenant une masse rotative oscillante productrice de l'énergie nécessaire à la marche du mouvement, pivotée au centre de celui-ci, qui, pour obtenir un montage de la masse rotative oscillante de celle-ci, qui soit à la fois peu encombrante et robuste, et qui, de surcroît, permette une liaison aisée entre la masse et le rouage conduisant à l'organe qu'elle doit entraîner, prévoit que l'organe de liaison entre la partie périphérique de ladite masse et son centre de rotation passe au-dessus du cadran de la montre.
Un tel dispositif est d'autre part aussi connu du brevet US-A-4 644 246 pour alimenter en courant notamment une pièce d'horlogerie. Cette dernière comporte une génératrice AC, une batterie rechargeable et un système de charge interposé entre la génératrice et la batterie, la génératrice comportant un rotor multipolaire portant des aimants permanents et un stator pourvu d'enroulements délivrant le courant AC. Une masse excentrique entraîne le rotor. Le rotor, le stator et la masse sont montés coaxialement. Le couplage entre la masse, source d'énergie mécanique, et le rotor de la génératrice d'énergie électrique est réalisé, au moins dans un mode d'exécution décrit, par un ressort spiral dont une des extrémités est attachée à un élément cylindrique faisant partie de l'arbre de pivotement de la masse excentrique et dont l'autre des extrémités est attachée à une cage portant le rotor de la génératrice. A l'état de repos, le rotor est retenu magnétiquement par le stator, ce qui constitue un certain couple de positionnement. Quand la masse commence à tourner, elle tend ou enroule le ressort spiral autour de l'élément cylindrique jusqu'à ce que l'énergie accumulée par le ressort dépasse l'énergie de positionnement du rotor par rapport au stator. A partir de ce moment, le rotor est libéré et pivoté à vitesse rapide jusqu'à épuisement de l'énergie cinétique emmagasiné par le ressort, la génératrice produisant alors une force électromotrice élevée pour charger la batterie.

Pour astucieuse qu'elle soit, la solution proposée ci-dessus présente cependant plusieurs inconvénients. D'abord le système est soumis incessamment à des chocs répétés. Le ressort spiral, soudé d'une part à l'élément cylindrique et d'autre part à la cage supportant le rotor de la génératrice, est sollicité tant au début de l'armage de ressort (démarrage brusque de la masse excentrique), qu'à la fin du déroulement du même ressort (arrêt brusque du rotor quand le ressort s'est complètement déroulé). Ces phénomènes fatiguent fortement les attaches intérieure et extérieure du ressort spiral pour les amener rapidement à se casser. D'autre part, on a constaté qu'une fois l'énergie emmagasiné par le ressort a été entièrement restituée au rotor, c'est-à-dire lorsque le ressort est entièrement déroulé, le rotor s'arrête brusquement de tourner, alors qu'il pourrait continuer de tourner sur sa lancée et restituer ainsi sa propre énergie cinétique.

Pour pallier les inconvénients cités, la présente invention est caractérisée en ce que ledit élément cylindrique est surmonté par un tube monté pour tourner librement autour dudit arbre et arrangé pour entraîner ladite génératrice, un ressort hélicoïdal étant ajusté à frottement gras sur l'élément cylindrique et sur le tube par ses premières et dernières spires respectivement, un espace étant ménagé entre lesdits tube et élément cylindrique et les spires centrales dudit ressort.

L'invention sera comprise maintenant à la lecture de la description suivante donnée à titre d'exemple et illustrée par le dessin dans lequel :
- la figure 1 est une coupe partielle dans un mécanisme utilisant le dispositif de couplage selon l'invention, et
- la figure 2 est une coupe du dispositif de couplage proprement dit et selon un mode de réalisation de l'invention.

Le dispositif de couplage 1 selon l'invention s'inscrit entre une source d'énergie mécanique 2 et une génératrice d'énergie électrique 3 comme on le voit sur la figure 1. Dans l'exemple choisi, la source d'énergie mécanique 2 est une masse excentrique oscillante du type de celle équipant les montres mécaniques à remontage automatique. Bien sûr que l'invention n'est pas limitée à cette masse particulière, mais pourrait être étendue à d'autres sources d'énergie mécanique. La génératrice d'énergie électrique 3 se compose quant à elle d'un rotor aimanté 33 porté par un arbre 27. En tournant, le rotor produit des variations de flux magnétique sur un bobinage 34 disposé dans un carter 40 de retour de flux. Le carter est fixé dans une platine 32 de la montre. Le courant alternatif AC recueilli aux bornes de la bobine 34 est destiné à charger un accumulateur du type gold cap par exemple, et cela via un redresseur classique. A son tour l'accumulateur va alimenter un oscillateur à quartz, un diviseur de fréquence et un moteur pas à pas comme cela est bien connu des montres électroniques.

Dans les pièces d'horlogerie à remontage automatique la masse oscillante est animée d'un mouvement bidirectionnel qu'il s'agit de rendre unidirectionnel pour remonter un ressort de barillet. Généralement cette masse oscillante pivote au centre du mouvement et coaxialement à l'aiguillage et est supportée par un palier à billes dont une partie 41 est représentée en figure 1. A cette masse est liée une roue 30 dont les dents sont en prise avec une première roue à cliquets 13. La roue 30 engrène également sur une seconde roue à cliquets 14 comme cela est esquissé en pointillés sur la figure 2. La première roue à cliquet 13 (voir figures 1 et 2) coopère avec un premier disque entraîneur 50 chassé sur un arbre 4 entraînant le dispositif de couplage 1 selon l'invention. La seconde roue à cliquets 14 (voir représentation en pointillé de la figure 2) coopère avec un second disque entraîneur 51 en prise directe sur le premier disque 50. Dans ce système, quand la masse entraînant la roue 30 tourne dans un sens, c'est la première roue à cliquet 13 qui entraîne le premier disque 50 dans un sens horaire, alors que si cette masse tourne dans l'autre sens, c'est la seconde roue à cliquet 14 qui entraîne le second disque 51 dans un sens antihoraire, ce second disque 51 faisant tourner à son tour le premier disque 50 dans un sens horaire. Ainsi l'arbre 4 tourne-t-il toujours dans le même sens quelque soit le sens de rotation de la masse 2. Ce système est bien connu de l'état de la technique et le lecteur qui voudrait en savoir plus lira avec profit l'ouvrage de B. Humbert intitulé : "La montre suisse à remontage automatique" Edition Scriptar, Lausanne 1955, pages 198 à 202.

Si l'on revient maintenant à l'invention proprement dite, illustrée à plus grande échelle en figure 2, on aperçoit que sur l'arbre 4 entraîné comme on l'a vu plus haut, est monté fixement et coaxialement, par chassage par exemple, un élément cylindrique 5. L'élément cylindrique 5 est surmonté d'un tube 6 arrangé pour tourner librement autour de l'arbre 4. La liberté du tube 6 est assurée par deux pierres 23 et 24 chassées dans le tube et dont le trou central est ajusté librement sur l'arbre 4 qui est arrangé pour entraîner la génératrice 3 (figure 1). Comme le montre bien la figure 2, un ressort hélicoïdal 7 est ajusté à frottement gras sur l'élément cylindrique 5 et sur le tube 6 par ses premières 8 et dernières 9 spires respectivement. La figure 2 montre encore qu'un espace 10 est ménagé entre les tube et élément cylindrique et les spires centrales 11 que présente le ressort 7.

Dans l'exemple illustré en figure 2 la génératrice 3 est entraînée par une roue 15 de grand diamètre. Cette roue est solidaire du tube 6. Les dents 26 de cette roue 15 sont en prise avec un pignon 25 porté par l'arbre 27 de la génératrice 3. On voit sur la même figure que l'arbre 4 du dispositif de couplage pivote entre la platine 32 du mouvement et un pont 31 porté par ce mouvement. En fait, le fonctionnement du dispositif de couplage est le suivant :

Lorsque l'arbre 4 tourne (unidirectionnellement comme mentionné ci-dessus), il entraîne les premières spires 8 du ressort 7, serrées à frottement gras autour de l'élément cylindrique 5 et enroulées dans un sens qui a tendance à resserrer encore davantage ce frottement, à tourner avec lui. Comme le tube 6 est retenu de tourner par le couple de positionnement magnétique de la génératrice 3, les dernières spires 9 du ressort 7 enroulées à frottement gras sur ce tube se resserrent encore autour de lui, ce qui a pour conséquence de tendre le ressort 7 en ses spires centrales 11 qui se contractent et diminuent de diamètre pour accumuler ainsi l'énergie développée par la source d'énergie mécanique issue de la masse oscillante. Dès que le couple emmagasiné par le ressort 7 dépasse le couple de positionnement de la génératrice 3, cette dernière se met à tourner à grande vitesse, entraînée qu'elle est par la roue 15 solidaire du tube 6. La génératrice va tourner jusqu'à épuiser l'énergie potentielle emmagasinée dans le ressort 7, puis va continuer sa course pendant quelques tours encore car, dès cet épuisement, le ressort 7 a tendance à patiner à l'endroit des premières et dernières spires 8 et 9, ce qui permet à la génératrice 3 de libérer encore l'énergie cinétique acquise par son rotor 33.

Ce dispositif fait apparaître que non seulement il est exempt de chocs (le ressort 7 n'est fixé à nulle part) lui impartissant de ce fait une longue durée de vie, mais encore qu'il est capable de restituer l'énergie qui lui a été conférée presque intégralement, puisque des rendements de l'ordre de 98% ont pu être mesurés. Il s'agit en fait d'un dispositif très avantageux permettant d'une part l'embrayage et le débrayage entre une source d'énergie mécanique et une génératrice d'énergie électrique et d'autre part la restitution quasi intégrale de l'énergie emmagasinée par la source d'énergie mécanique.

Le dispositif proposé permet également de transformer la vitesse relativement lente de la source d'énergie mécanique (environ 240 tours/minute) en une vitesse très rapide (environ 15'000 tours/minute) ce qui est favorable au rendement global de la génératrice. A noter que la forte multiplication de vitesse engendrée par le rapport entre le nombre de dents du pignon 25 de l'arbre de la génératrice et le nombre de dents 26 de la grande roue faisant bloc avec le dispositif de l'invention, contribue de façon importante à cette vitesse élevée. A noter également que la génératrice est toujours entraînée à la même vitesse, puisqu'elle n'est libérée qu'au moment où son couple de positionnement est inférieur au couple mécanique emmagasiné par le ressort. Ceci a l'avantage d'assurer un rendement constant, la génératrice restituant toujours la même quantité d'énergie.

Comme on le voit de la figure 2, qui illustre un mode de réalisation de l'invention, le ressort hélicoïdal présente des spires centrales 11 dont le diamètre est plus grand que le diamètre des premières et dernières spires 8 et 9, ces premières et dernières spires présentant un diamètre sensiblement égal. De ce fait le diamètre extérieur 16 du tube 6 et le diamètre extérieur 18 de l'élément cylindrique 5 sont également sensiblement les mêmes. Ce cette façon on simplifie la façon de réaliser le ressort 7.

Toujours sur la figure 2, on aperçoit que le tube 6 est étagé selon au moins deux diamètres différents, le premier 16 recevant les dernières spires 9 du ressort 7 et le second 17, plus petit pénétrant au moins partiellement à l'intérieur de l'élément cylindrique 5 façonné en forme de coupelle, le diamètre extérieur 18 de ladite coupelle recevant les premières spires 8 du ressort 7. Dans cette disposition à étages, on pourrait imaginer un ressort 7 de diamètre constant du haut en bas puisqu'un espace 10 serait toujours ménagé entre la partie inférieure 45 du tube 6 et les spires centrales 11 du ressort 7.

## Revendications

1. Dispositif de couplage (1) entre une source d'énergie mécanique (2) et une génératrice d'énergie électrique (3) dans une pièce d'horlogerie comportant un arbre (4) entraîné par ladite source d'énergie mécanique et un élément cylindrique (5) monté fixement et coaxialement sur cet arbre, caractérisé par le fait que ledit élément cylindrique (5) est surmonté par un tube (6) monté pour tourner librement autour dudit arbre (4) et arrangé pour entraîner ladite génératrice, un ressort hélicoïdal (7) étant ajusté à frottement gras sur l'élément cylindrique et sur le tube par ses premières (8) et les dernières (9) spires respectivement, un espace (10) étant ménagé entre lesdits tube et élément cylindrique et les spires centrales (11) dudit ressort.

2. Dispositif selon la revendication 1, caractérisé par le fait que le ressort hélicoïdal (7) présente des spires centrales (11) dont le diamètre est plus grand que le diamètre des premières (8) et dernières (9) spires, ces premières et dernières spires présentant un diamètre sensiblement égal.

3. Dispositif selon la revendication 1, caractérisé par le fait que la source d'énergie mécanique est une masse oscillante (2) entraînant l'arbre (4) dans un sens unidirectionnel au moyen d'un système (12) comportant des roues à cliquets (13,14).

4. Dispositif selon la revendication 1, caractérisé par le fait que la génératrice d'énergie électrique (3) est entraînée par une roue (15) de grand diamètre solidaire dudit tube (6).

5. Dispositif selon la revendication 1, caractérisé par le fait que le tube (6) est étagé selon au moins deux diamètres différents, le premier (16) recevant les dernières spires (9) du ressort (7) et le second (17), plus petit, pénétrant au moins partiellement à l'intérieur de l'élément cylindrique (5) façonné en forme de coupelle, le diamètre extérieur (18) de ladite coupelle recevant les premières spires (8) dudit ressort (7).

## Patentansprüche

1. Kupplungsvorrichtung (1) zwischen einer mechanischen Energiequelle (2) und einem Elektroenergieerzeuger (3) in einem Zeitmeßgerät, umfassend eine von der mechanischen Energiequelle angetriebene Welle (4) und ein fest und koaxial auf der Welle montiertes zylindrisches Element (5), dadurch gekennzeichnet, daß das zylindrische Element (5) von einem Rohr (6) überlagert ist, das frei drehbar auf der Welle (4) montiert und ausgebildet ist, um den Elektroenergieerzeuger anzutreiben, wobei eine Schraubenfeder (7) mit trockener Reibung auf dem zylindrischen Element und auf dem Rohr mit ihren ersten (8) bzw. letzten (9) Windungen sitzt und wobei ein Zwischenraum (10) zwischen dem Rohr und dem zylindrischen Element und den zentralen Windungen (11) der Feder vorgesehen ist.

2. Vorrichtung nach Anspruch 1, dadurch gekennzeichnet, daß die Schraubenfeder (7) zentrale Windungen (11) aufweist, deren Durchmesser größer ist als der der ersten (8) und letzten (9) Windungen, welche ersten und letzten Windungen im wesentlichen gleichen Durchmesser aufweisen.

3. Vorrichtung nach Anspruch 1, dadurch gekennzeichnet, daß die mechanische Energiequelle eine die Welle (4) nur in einer Richtung mittels eines Klinkenräder (13,14) umfassenden Systems (12) antreibende oszillierende Masse (2) ist.

4. Vorrichtung nach Anspruch 1, dadurch gekennzeichnet, daß der Elektroenergieerzeuger (3) von einem mit dem Rohr (6) verbundenen Rad (15) großen Durchmessers angetrieben ist.

5. Vorrichtung nach Anspruch 1, dadurch gekennzeichnet, daß das Rohr (6) mit mindestens zwei unterschiedlichen Durchmessern abgestuft ist, von denen der erste (16) die letzten Windungen (9) der Feder (7) aufnimmt und der zweite (17), kleinere mindestens teilweise in das Innere des zylindrischen Elements (5) ragt, das kuppelförmig ausgebildet ist, wobei der Außendurchmesser (18) der Kuppel die ersten Windungen (8) der Feder (7) aufnimmt.

## Claims

1. Coupling device (1) between a source of mechanical energy (2) and a generator of electrical energy (3) in a timepiece comprising an arbor (4) driven by said source of mechanical energy and a cylindrical element (5) fixedly and coaxially mounted on said arbor, characterized in that the said cylindrical element (5) is surmounted by a tube (6) mounted for free rotation about said arbor (4) and arranged to drive said generator, a helical spring (7) being mounted with a friction-tight fit on the cylindrical element and on the tube by its first turns (8) and last turns (9) respectively, a space (10) being provided between said tube and cylindrical element and the central turns (11) of said spring.

2. Device according to claim 1, characterized in that the helical spring (7) has central turns (11) having a diameter greater than the diameter of said first turns (8) and last turns (9), said first and last turns having a substantially equal diameter.

3. Device according to claim 1, characterized in that the source of mechanical energy is an oscillating mass (2) driving the arbor (4) in a unidirectional direction by means of a system (12) including ratchet wheels (13, 14).

4. Device according to claim 1, characterized in that the electrical energy generator (3) is driven by a wheel (15) of large diameter solid with said tube (6).

5. Device according to claim 1, characterized in that the tube (6) is stepped with at least two different diameters, the first (16) receiving the last turns (9) of the spring (7) and the second (17), of smaller size, penetrating at least partially into the cylindrical element (5) which is shaped like a cup, the outer diameter (18) of said cup receiving the first turns (8) of said spring (7).
